# DEMANDE DE BREVET EUROPEEN

(11) **EP 2 804 191 A1**
(43) Date de publication de la demande: **19.11.2014**
(21) Numéro de dépôt: 14168484.5
(22) Date de dépôt: 15.05.2014
(51) Int. Cl.: H01H 13/02, G08B 5/36

(54) **Dispositif électronique comprenant un cône de lumière**

(30) Priorité: 17.05.2013 FR 1354461
(71) Demandeur: Hager Security, 38920 Crolles (FR)
(72) Inventeur: Dromard, Jean-Claude, 38530 CHAPAREILLAN (FR); Buiret-Montagny, Jean-Luc, 38400 SAINT MARTIN D'HERES (FR); Giry, Franck, 73370 LE BOURGET DU LAC (FR)
(74) Mandataire: Casalonga

(57) **Abrégé**

Dispositif électronique comprenant un boîtier (2) dont une paroi frontale (7) présente une partie transparente ou translucide (11) et comprenant, dans ce boîtier,
une carte électronique (6) située à distance de ladite paroi frontale (7) et munie, du côté de cette paroi frontale, d'au moins un élément lumineux (8) et d'au moins un commutateur électrique (9),
et un organe intermédiaire (12) comprenant une partie conique (13) ouverte du côté de ladite partie transparente ou translucide et présentant un sommet (13a) qui est situé du côté de la carte électronique et qui présente un trou pour le passage du rayonnement émis par ledit élément lumineux,
l'organe intermédiaire (12) comprenant une portion d'actionnement (19) mobile entre une position de repos et une position d'actionnement dans laquelle cette portion d'actionnement (19) sollicite ledit commutateur électrique (9).

## Description

La présente invention concerne le domaine des dispositifs électroniques, en particulier des dispositifs électroniques d'alarme munis de détecteurs de dangers pour la protection des personnes et des biens, que l'on installe dans les espaces domestiques, commerciaux ou industriels afin d'avertir les occupants de l'existence d'un danger.

De tels dispositifs électroniques, qui sont généralement autonomes et alimentés par des piles électriques, sont munis de boutons de commande de commutateurs électriques pour réaliser différentes étapes de programmations ou réglages et de diodes électroluminescentes de faibles puissances pour visualiser ces étapes et pour visualiser leurs états de fonctionnement.

Le brevet JP 7-74811 décrit un dispositif électronique qui comprend une carte électronique située à distance d'une paroi frontale, une plaque en une matière élastique qui est disposée à plat sur la carte électronique et qui présente une partie en saillie et un bouton transparent qui traverse la paroi frontale et qui présente un épaulement annulaire placé entre la paroi frontale et la partie en saillie. La partie en saillie de la plaque élastique présente un passage tronconique situé en face d'un élément lumineux porté par la carte électronique et ouvert du côté du bouton. La carte électronique et la partie en saillie portent des contacts électriques qui viennent en appui l'un sur l'autre lorsque le bouton est enfoncé à l'encontre de l'élasticité de la partie en saillie de la plaque élastique et en le faisant glisser au travers du passage de la paroi frontale. Une telle disposition présente l'inconvénient de n'être mise en place que lors de l'assemblage de la carte électronique et de la paroi frontale.

Les brevets US 4 924 044 et US 4 088 865 décrivent des dispositifs électroniques équivalents de celui décrit dans le JP 7-74811.

La présente invention a pour but de proposer un perfectionnement à de tels dispositifs électroniques.

I1 est proposé un dispositif électronique qui comprend un boîtier dont une paroi frontale présente une partie transparente ou translucide et qui comprend, dans ce boîtier, une carte électronique située à distance de ladite paroi frontale et munie, du côté de cette paroi frontale, d'au moins un élément lumineux et d'au moins un commutateur électrique, et un organe intermédiaire qui est porté par ladite paroi frontale.

Cet organe intermédiaire comprend une partie conique ouverte du côté de ladite partie transparente ou translucide et présentant un sommet qui est situé du côté de la carte électronique et qui présente un trou pour le passage du rayonnement émis par ledit élément lumineux ; une portion d'actionnement mobile entre une position de repos et une position d'actionnement dans laquelle cette portion d'actionnement sollicite ledit commutateur électrique ; et des moyens de suspension accouplés à ladite paroi frontale et incluant au moins une partie déformable élastiquement qui, lorsqu'elle est déformée à l'encontre de son élasticité sous l'effet d'une pression extérieure, engendre un déplacement de ladite portion d'actionnement vers sa position d'actionnement.

Ladite partie conique peut être munie de ladite portion d'actionnement, ledit organe intermédiaire comprenant des moyens élastiques de suspension de cette partie conique sur ladite paroi frontale.

Lesdits moyens de suspension de l'organe intermédiaire comprennent peut comprendre au moins un bras ou une patte de suspension ou de soutien, déformable élastiquement, qui, lorsqu'il est déformé à l'encontre de son élasticité, engendre un déplacement de ladite partie conique et un déplacement de ladite portion d'actionnement vers sa position d'actionnement.

Ladite partie transparente ou translucide peut comprendre une plaque transparente ou translucide, interposée entre ladite paroi frontale et ledit organe intermédiaire et recouvrant une ouverture traversante de ladite paroi frontale.

La périphérie de ladite plaque transparente ou translucide peut être interposée entre au moins une portion de ladite paroi frontale entourant son ouverture précitée et au moins une portion dudit organe intermédiaire entourant l'ouverture de sa partie conique.

La plaque transparente ou translucide peut être maintenue et guidée sur ladite paroi frontale et/ou ledit organe intermédiaire par conjugaison de formes correspondantes.

Ledit organe intermédiaire peut comprendre une partie de fixation accouplée à ladite paroi frontale, ladite paroi frontale et ladite partie de fixation comprenant des parties de maintien engagées l'une dans l'autre perpendiculairement à ladite paroi frontale.

La carte électronique peut être munie d'un capteur de lumière situé du côté de ladite partie conique de l'organe intermédiaire, cette partie conique présentant un trou traversant situé en correspondance avec ce capteur de lumière.

Un dispositif électronique selon la présente invention va maintenant être décrit à titre d'exemple non limitatif, illustré par le dessin sur lequel :
- la figure 1 représente une vue en perspective, selon une coupe brisée d'un dispositif électronique ;
- la figure 2 représente une vue frontale de la coupe brisée de la figure 1 ;
- la figure 3 représente une coupe du dispositif électronique, perpendiculaire à celle de la figure 2 ;
- la figure 4 représente une vue de côté d'un organe intermédiaire du dispositif électronique ; et
- la figure 5 représente une vue en perspective de l'organe intermédiaire.

Un dispositif électronique 1 représenté sur les figures 1 à 3 comprend un boîtier cylindrique 2, par exemple en une matière plastique, composé d'une embase 3 et d'un couvercle 4 qui peuvent être accouplés l'un au-dessus de l'autre par tous moyens d'accouplement appropriés (non représentés), par exemple par encliquetage, et qui, en position accouplée, délimitent entre eux une chambre 5.

Dans la chambre 5 est installée une carte électronique 6, maintenue par exemple par conjugaison de formes, dans une position telle qu'elle est située à distance d'une paroi frontale 7 du couvercle 4 et parallèlement à cette dernière.

La carte électronique 6 porte, du côté de la paroi frontale 7, un élément lumineux 8, tel qu'une diode électroluminescente, et un commutateur électrique 9, tel qu'un bouton poussoir, situé à proximité de l'élément lumineux 8.

La paroi frontale 7 du couvercle 4 présente une ouverture 10 aménagée en face de l'élément lumineux 8, dont le bord périphérique forme un épaulement tronconique 10a tourné du côté de la chambre 5.

L'ouverture 10 est recouverte par une plaque 11 en une matière transparente ou translucide, se présentant par exemple sous la forme d'un disque. Le bord périphérique 11a de la plaque 11 est en appui de l'intérieur vers l'extérieur sur le bord périphérique 10a de l'ouverture 10 par conjugaison de formes.

Dans la chambre 5 est placé un organe intermédiaire 12 qui s'étend entre la carte électronique 6 et la paroi frontale 7 du couvercle 4.

Comme illustré sur les figures 4 et 5, l'organe intermédiaire 12 comprend une partie conique 13 dont le sommet 13a présente un trou traversant 14, une partie annulaire 15 qui prolonge le bord de l'ouverture de la partie conique 13, radialement à l'axe de cette dernière, une partie de fixation 16 située latéralement et à distance de la partie conique 13, une branche de liaison 17 qui relie la partie annulaire 15 et la partie de fixation 16, ainsi que deux pattes de soutien en saillie 18 reliées à la partie annulaire 15 et opposées à la branche de liaison 17. L'organe intermédiaire 12 présente substantiellement un plan de symétrie contenant l'axe de la partie conique 13, la partie de fixation 16, la branche de liaison 17 et les pattes de soutien 18 sont agencées symétriquement. En outre, la partie conique 13 est munie sur sa face extérieure d'un doigt ou portion en saillie 19 situé à distance du trou 14 et s'étendant du côté de son sommet 13a.

L'organe intermédiaire 12 est par exemple en une matière plastique et est tel que, si la partie de fixation 16 est tenue et la partie conique 13 est sollicitée par une pression par exemple sur la partie annulaire 15, la partie conique 13 peut être déplacée en déformant la branche de liaison 17 et/ou les jonctions entre cette dernière et la partie annulaire 15 et/ou la partie de fixation 16, à l'encontre de son élasticité de la matière, depuis une position neutre et, sur une course relativement faible, selon approximativement l'axe de la partie conique 13.

Comme illustré sur les figures 1 à 3, l'organe intermédiaire 12 est, dans une position de repos, installé dans le boîtier 2 de la manière suivante.

La partie conique 13 est située entre la carte électronique 6 et la plaque 11. Son axe s'étend perpendiculairement à la carte électronique 6 et à la paroi frontale 7 et passe sensiblement au milieu de l'élément lumineux 8 et de la plaque 11.

L'ouverture de la partie conique 13 est tournée du côté de la plaque 11 et la partie annulaire 15 est en appui contre la partie périphérique de la face intérieure de la plaque 11. Ainsi, la plaque 11 est interposée et maintenue par conjugaison de formes entre la paroi frontale 7 du couvercle 4 et l'organe intermédiaire 12.

Le sommet 13a de la partie conique 13 est situé du côté et à faible distance de la carte électronique 6. L'élément lumineux 8 est en face du trou traversant 14 et pénètre éventuellement dans ce dernier, librement.

La partie de fixation 16 est accouplée à la paroi frontale 7 du couvercle 4. Par exemple, la paroi frontale 7 et la partie de fixation 16 présentent respectivement deux trous de maintien 20 et deux parties en saillie de maintien 21 engagées à force les unes dans les autres perpendiculairement à la paroi frontale 7.

La portion en saillie 19 est située au-dessus du commutateur électrique 5 et ne sollicite pas ce dernier.

Les pattes de soutien 18 sont engagées dans des logements 22 aménagés sur la paroi frontale 7 du couvercle 4. Les extrémités des pattes 18 sont, localement, en appui sur des portions 22a de ces logements 22 opposées à la paroi frontale 7

Ainsi, la partie conique 13 est montée sur la paroi frontale 7 en porte-à-faux ou suspendue par rapport à sa partie de fixation 16 et par rapport aux pattes de soutien 18 et la partie annulaire 15 exerce une faible pression sur la plaque 11 dans le sens de son appui sur la paroi frontale 7, sous l'effet d'une faible déformation élastique de la branche de liaison 17 et des pattes de soutien 18 et/ou de leurs jonctions avec la partie annulaire 15 et/ou la partie de fixation 16. La partie conique 13 et sa portion en saillie d'actionnement 19 sont mobiles depuis ladite position de repos.

Si maintenant un utilisateur exerce une pression de l'extérieur vers l'intérieur sur la face extérieure de la plaque 11, cette pression engendre un déplacement de la plaque 11 et de la partie conique 13 vers la carte électronique 6 et vers une position d'actionnement, par exemple sur une faible course, en déformant élastiquement la branche de liaison 17 et les pattes de soutien 18 et/ou de leurs jonctions avec la partie annulaire 15 et/ou la partie de fixation 16 à l'encontre de leur élasticité. Ce faisant, la portion en saillie 19 vient actionner le commutateur électrique 9. La course de la partie conique 13 peut être limitée par le fait que le sommet 13a de la partie conique 13 vient en appui sur la carte électronique 6.

Quand l'utilisateur relâche la pression sur la plaque 11, cette dernière et la partie conique 13 reviennent à leur position de repos décrite plus haut grâce à l'élasticité des parties déformées de l'organe intermédiaire 12.

La paroi frontale 7, la plaque 11 et l'organe intermédiaire 12 sont agencés par conjugaisons de formes de telle sorte que la plaque soit maintenue et guidée entre ladite position de repos et ladite position d'actionnement.

La carte électronique 6 est munie en outre d'un capteur de lumière 23 situé du côté de la partie conique 13 de l'organe intermédiaire 12 et à distance de l'élément lumineux 8 et du commutateur électrique 9. La partie conique 13 présente une partie en saillie 24 au travers de laquelle est aménagé un trou traversant 25 situé au-dessus du capteur de lumière 23, de telle sorte que le capteur de lumière 23 est sensible à la lumière extérieure traversant la plaque 11.

I1 résulte de ce qui précède que la lumière émise par l'élément lumineux 8 se diffuse dans la partie conique 13 vers la plaque 11, directement et par réflexion sur la surface intérieure réfléchissante de la partie conique 13, traverse la plaque 11 et se diffuse à l'extérieur à l'avant du boîtier 2. La lumière émise peut alors éclairer l'espace environnant le boîtier 2.

L'activation du commutateur électrique 5 par un utilisateur peut avoir pour objet de programmer ou paramétrer la carte électronique 6 et/ou d'effectuer des tests de cette dernière et/ou d'activer l'élément lumineux 8. Le boîtier 2 peut être équipé de voyants lumineux de signalisation.

Selon une application particulière, le dispositif électronique 1 peut être équipé d'un organe de détection 25 disposé par exemple au-dessous de la carte électronique et relié à cette dernière.

Le boîtier 2 peut être installé au plafond d'un espace à surveiller, par exemple par l'intermédiaire d'un socle de fixation, la paroi frontale 7 étant orientée vers le bas et l'embase 3 présentant des passages d'aération 26 pour que l'air ambiant atteigne l'organe de détection 25.

L'organe de détection 25 peut être un détecteur de fumée, un détecteur de gaz dangereux, un détecteur de rayonnements dangereux, un détecteur de chaleur, de froid, d'humidité, d'eau (inondation) ou un détecteur de coupure de courant, un détecteur de séisme, ou un détecteur de présence. Le dispositif électronique 1 pourrait être équipé de plusieurs organes de détection différents.

La carte électronique 6 peut être programmée pour activer l'élément lumineux 8 sous certaines conditions.

Par exemple, si la carte électronique 6 reçoit un signal de détection issu de l'organe de détection 25 signifiant la présence d'un danger, la carte électronique 6 engendre non seulement l'émission d'un signal d'avertissement sonore et/ou d'un signal, par exemple radio, vers un autre dispositif d'avertissement, mais également, peut activer l'élément lumineux 8 pour que l'espace situé au-dessous du boîtier 2 soit éclairé au bénéfice des personnes se trouvant dans l'espace surveillé. Selon un autre exemple, la défaillance des piles d'alimentation de la carte électronique 6 peut être signalée en activant l'élément lumineux 8.

Le dispositif électronique 1 peut présenter notamment les variantes de réalisation suivantes.

Les pattes de soutien 18 pourraient être inexistantes.

Pour suspendre élastiquement la partie conique 13 de l'organe intermédiaire 12, la branche de liaison 17 et la partie de fixation 16 pourraient être remplacées par des pattes de soutien équivalentes aux pattes de soutien 18.

L'organe intermédiaire 12 pourrait présenter une partie complémentaire accessible de l'extérieur, s'étendant par exemple latéralement à la plaque 11 dans l'épaisseur de la paroi frontale 7, de telle sorte qu'un utilisateur pourrait exercer une pression sur cette partie complémentaire pour déformer élastiquement l'organe intermédiaire 12 et activer le commutateur électrique 9.

La portion en saillie 19 pourrait être aménagée en un autre endroit de l'organe intermédiaire 12, par exemple sur la branche de liaison 17, le commutateur électrique 9 étant placé en conséquence sur la carte électronique 6.

La présente invention ne se limite pas aux exemples ci-dessus décrits. Bien des variantes de réalisation sont possibles sans sortir du cadre de l'invention.

## Revendications

1. Dispositif électronique comprenant un boîtier (2) dont une paroi frontale (7) présente une partie transparente ou translucide (11) et comprenant, dans ce boîtier, une carte électronique (6) située à distance de ladite paroi frontale (7) et munie, du côté de cette paroi frontale, d'au moins un élément lumineux (8) et d'au moins un commutateur électrique (9), et un organe intermédiaire (12) qui est porté par ladite paroi frontale (7) et qui comprend :
une partie conique (13) ouverte du côté de ladite partie transparente ou translucide et présentant un sommet (13a) qui est situé du côté de la carte électronique et qui présente un trou pour le passage du rayonnement émis par ledit élément lumineux,
une portion d'actionnement (19) mobile entre une position de repos et une position d'actionnement dans laquelle cette portion d'actionnement (19) sollicite ledit commutateur électrique (9),
et des moyens de suspension (16, 17, 18) accouplés à ladite paroi frontale (7) et incluant au moins une partie (17, 18) déformable élastiquement qui, lorsqu'elle est déformée à l'encontre de son élasticité sous l'effet d'une pression extérieure, engendre un déplacement de ladite portion d'actionnement (19) vers sa position d'actionnement.

2. Dispositif selon la revendication 1, dans lequel ladite partie conique (13) est munie de ladite portion d'actionnement (19), ledit organe intermédiaire (13) comprenant des moyens élastiques de suspension (17, 18) de cette partie conique (13) sur ladite paroi frontale (7).

3. Dispositif selon l'une des revendications précédentes, dans lequel lesdits moyens de suspension de l'organe intermédiaire (12) comprennent au moins un bras ou une patte de suspension ou de soutien (17, 18), déformable élastiquement, qui, lorsqu'il est déformé à l'encontre de son élasticité, engendre un déplacement de ladite partie conique et un déplacement de ladite portion d'actionnement (19) vers sa position d'actionnement.

4. Dispositif selon l'une quelconque des revendications précédentes, dans lequel ladite partie transparente ou translucide (11) comprend une plaque transparente ou translucide, interposée entre ladite paroi frontale (7) et ledit organe intermédiaire (12) et recouvrant une ouverture traversante (10) de ladite paroi frontale (7).

5. Dispositif selon la revendication 4, dans lequel la périphérie de la plaque transparente ou translucide (11) est interposée entre au moins une portion de ladite paroi frontale (7) entourant son ouverture précitée et au moins une portion dudit organe intermédiaire (12) entourant l'ouverture de sa partie conique.

6. Dispositif selon l'une des revendications 4 et 5, dans lequel la plaque transparente ou translucide (11) est maintenue et guidée sur ladite paroi frontale (7) et/ou ledit organe intermédiaire (12) par conjugaison de formes correspondantes.

7. Dispositif selon l'une quelconque des revendications précédentes, dans lequel ledit organe intermédiaire (12) comprend une partie de fixation (16) accouplée à ladite paroi frontale (7), ladite paroi frontale (7) et ladite partie de fixation (16) comprenant des parties de maintien (20, 21) engagées l'une dans l'autre perpendiculairement à ladite paroi frontale (7).

8. Boîtier selon l'une quelconque des revendications précédentes, dans lequel la carte électronique est munie d'un capteur de lumière (23) situé du côté de ladite partie conique (13) de l'organe intermédiaire (12), cette partie conique présentant un trou traversant (25) situé en correspondance avec ce capteur de lumière.
